# FASCICULE DE BREVET EUROPEEN

(11) **EP 0 876 291 B1**
(45) Date de publication et mention de la délivrance du brevet: **22.09.1999**
(21) Numéro de dépôt: 97901141.8
(22) Date de dépôt: 22.01.1997
(51) Int. Cl.: B65H 35/00, B31D 5/00

(54) **MACHINE DE FABRICATION DE MATELAS DE REMBOURRAGE A SYSTEME DE MESURE DE LONGUEUR DE MATELAS PRODUIT**
MASCHINE ZUR HERSTELLUNG VON POLSTERMATTEN MIT SYSTEM ZUR MESSUNG DER LÄNGE DERHERGESTELLTEN MATTEN
CUSHIONING PAD PRODUCTION MACHINE WITH A SYSTEM FOR MEASURING THE LENGTH OF THE RESULTING PAD

(30) Priorité: 22.01.1996 FR 9600826; 27.03.1996 FR 9604031
(43) Date de publication de la demande: 11.11.1998
(73) Titulaire: NATUREMBAL S.A., 67330 Bouxwiller (FR)
(72) Inventeur: BAUMULLER, Théodore, F-67590 Schweighouse-sur-Moder (FR)
(74) Mandataire: Littolff, Denis
(86) Numéro de dépôt international: FR9700123
(87) Numéro de publication internationale: WO9727136

(56) Documents cités:
- WO-A-95/13914
- WO-A-95/31296
- GB-A- 2 205 406
- TW-A- 265 300
- US-A- 3 603 216
- US-A- 3 760 669
- US-A- 4 619 635
- US-A- 5 442 983
- PATENT ABSTRACTS OF JAPAN vol. 011, no. 301 (M-628), 30 Septembre 1987 & JP 62 091697 A (AKAISHI KINZOKU KOGYO KK), 27 Avril 1987,

## Description

La présente invention concerne les machines de fabrication d'un matériau de calage/rembourrage à partir d'une matière première constituée d'une superposition de feuilles de papier les alimentant en continu, par entraînement et froissage de ladite matière première, puis assemblage de l'ensemble froissé par compressions successives, de manière à former une bande matelassée. Cette dernière pourra ensuite être sectionnée en des tronçons de longueur variable, suivant les besoins ultérieurs.

En fait, ces tronçons de matérieau de rembourrage sont utilisés notamment pour caler des produits dans des caisses, cartons, etc. d'une part afin de les empêcher de se déplacer à l'intérieur de leur emballage, et d'autre part dans le but d'amortir d'éventuels chocs appliqués contre lesdits emballages.

Des machines de ce genre sont connues dans leur principe depuis longtemps. Ainsi, dans le document US-A-3 603 216, dont le dépôt initial remonte à 1968, est décrite une machine dans laquelle une superposition de feuilles de papier est guidée dans une trémie en forme de tronc de pyramide horizontale se rétrécissant vers l'avant de manière à ce que les bords longitudinaux de cette pile de feuilles soient repliés ou enroulés vers l'intérieur, puis entre des paires de roues dentées superposées engrenant entre elles, de manière à subir d'une part un effet d'entraînement et d'autre part un effet de froissement, d'ondulation et de compression entre chaque couple de dents, lequel assure un assemblage de ladite pile de feuilles repliées sur elles-mêmes, le produit sortant de cette machine se présentant sous forme d'un "bourrelet rembourré" ayant une cohésion permanente, et approprié pour le calage d'articles divers dans des conditionnements.

Chaque machine est en général équipée d'au moins un moteur électrique entraînant la bande de papier à traiter, et le plus souvent d'un second moteur électrique destiné à actionner un dispositif de sectionnement placé en sortie aval.

Ces dispositifs de sectionnement permettent l'obtention de matelas de taille appropriée à l'utilisation ultérieure. Pour faciliter la tâche de l'utilisateur, on a prévu d'automatiser certaines opérations, et il est notamment prévu que le choix du dimensionnement adéquat puisse être fait à l'avance et répété si besoin est.

Le brevet US N° 4 619 635 fait état d'un tel système aidant à l'automatisation, conçu à l'aide d'un ensemble de moyens électromécaniques traditionnels câblés et reliés au moteur électrique assurant l'avance de la bande de matériau. Ces moyens permettent de régler la période pendant laquelle le moteur d'avance fonctionne, en sélectionnant ladite période parmi une pluralité de périodes de temps, de telle sorte que l'opérateur n'ait plus à effectuer d'opérations supplémentaires jusqu'à ce que le temps imparti soit écoulé. La coupe du tronçon peut alors avoir lieu.

Selon ce document, l'activation des moyens de coupe a au surplus pour effet la désactivation automatique du moteur d'avance, de manière que le produit à sectionner soit statique lorsqu'on le coupe. De plus, ledit moteur n'est pas réactivé avant une certaine période après la coupe proprement dite, afin de permettre aux moyens de coupe de revenir à leur position initiale.

L'opérateur dispose en fait de boutons de réglage permettant de sélectionner une échelle (secondes, minutes, heures), puis la période voulue dans l'échelle choisie. La sélection se fait donc uniquement par réglage du temps de fonctionnement.

Ce système, permettant certes d'automatiser dans une certaine mesure la production, présente cependant de multiples inconvénients. Le premier, essentiel, est que ce qui importe finalement à l'utilisateur est la longueur de bande produite, et que celle-ci ne correspond pas forcément linéairement à une période d'avance du moteur d'entraînement prédéterminée. En d'autres termes, la fonction donnant la longueur produite en fonction du temps n'a pas de caractère linéaire, pour de multiples raisons, parmi lesquelles on peut citer la qualité du papier, les conditions extérieures (humidité, température, ...), etc.

Ensuite, mesurer le temps revient à compliquer considérablement la structure même de la machine si l'on veut que la longueur produite soit assurée d'une manière sensiblement uniforme d'une machine à l'autre. A l'inverse, ne pas s'en soucier conduit à des fonctionnements très différents des mêmes machines, suivant que le moteur d'avance est plus ou moins rapide, que l'on fonctionne en 50 Hz ou en 60 Hz (USA, Europe, ...), que les moteurs ont des courbes de réaction différentes au démarrage, ou même au cours du fonctionnement, etc.

Les machines dotées d'un système d'automatisation fonctionnant par mesure du temps présentent donc des comportements sensiblement différents les unes des autres, sans qu'il soit possible de garantir des plages de résultats pour un même type de machine.

C'est pourquoi, selon la présente invention, pour remédier aux problèmes évoqués, on a prévu de procéder à une mesure de la longueur de la bande de papier en cours de traitement, et non plus à une mesure du temps.

La longueur de matelas produite est par conséquent toujours garantie, que le moteur soit lent ou rapide, qu'il fonctionne en 50 Hz ou en 60 Hz, qu'il existe ou non des points durs lors de l'avance ou au démarrage (notamment dus au fait que la bobine est grande ou petite), etc.

Quelle que soit la qualité des composants ou les conditions de fonctionnement, l'uniformité des résultats est garantie. Cet avantage est déterminant, car il signifie que le constructeur offre aux utilisateurs une grande précision d'utilisation sans recourir à des solutions technologiques complexes et onéreuses.

Dans l'état de la technique, il a également été proposé des machines équipées de systèmes de mesure indépendants du temps. Ainsi, la demande de brevet PCT référencée WO 95/13914 fait état d'un dispositif de mesure de longueur du matériau produit par une machine du type précité, sous forme d'un disque placé en bout d'un arbre relié au moteur d'entraînement, doté sur sa périphérie d'un certain nombre d'orifices traversant, et qui coopère avec un émetteur récepteur optique. Le disque comprend des orifices répartis régulièrement sur sa périphérie, et il est par exemple peint en noir, de manière à être non réfléchissant. En effet, l'émetteur récepteur émet un signal lumineux axial, qui est réfléchi par un réflecteur placé dans l'axe de l'émetteur, derrière le disque, uniquement lorsqu'un orifice dudit disque passe en face de l'émetteur récepteur. A chaque réflexion correspond donc une réception, qui génère une impulsion envoyée à un contrôleur.

Ceci sert dans la machine en question à mesurer la distance angulaire parcourue, que l'on peut transformer en une distance linéaire théorique. Ce document est cependant silencieux sur le problème essentiel sous-jacent à cette mesure théorique. La distance calculée n'est en effet pas égale à la longueur de bande matelassée produite, du fait de la nature particulière du matelas, et notamment des différences de réaction de papiers de qualités différentes, qui ne sont pas traités de la même manière au cours du processus de formage du bourrelet matelassé. La longueur de bande matelassée produite n'est jamais égale à la projection horizontale de la longueur angulaire mesurée. Par conséquent, un dispositif de mesure de la longueur de bande de rembourrage produite ne peut se limiter à un dispositif mesurant la distance angulaire parcourue par un arbre relié à l'arbre moteur.

Du fait de la résilience intrinsèque des bandes, le problème de la mesure de leur longueur est beaucoup plus complexe. D'une manière générale, s'il est intéressant de pouvoir disposer d'un système de mesure de la distance angulaire, comme on l'a mentionné ci-dessus, c'est uniquement en combinaison avec d'autres éléments permettant de résoudre les problèmes spécifiquement posés.

La présente invention associe par conséquent le dispositif placé sur l'arbre tournant à des circuits spécifiques placés sur une unité centrale de traitement, réalisant plusieurs fonctions particulières, sans lesquelles les informations recueillies sur l'arbre tournant fourniraient des données incomplètes. Ces fonctions, comme on le verra, ne se limitent pas à des calculs de longueurs produites, mais opèrent une nécessaire correction, afin d'aboutir à une mesure de la longueur réelle de la bande fabriquée.

Selon l'invention, la machine pour la fabrication d'un matériau de calage/rembourrage à partir d'une superposition de feuilles de papier en bande, entraînées par un couple de roues superposées, et assemblées par un second couple de roues, un froissement transversal étant assuré entre les deux couples de roues car les roues d'entraînement tournent sensiblement plus vite que les roues d'assemblage, opérant ainsi un froissement transversal du matériau, est caractérisée en ce qu'elle est munie de moyens de mesure de la longueur de la bande produite comportant :
- un dispositif de mesure de la longueur angulaire parcourue par l'un des couples de roues,
- un dispositif électronique opérant une correction de la longueur angulaire à parcourir pour obtenir la longueur linéaire de bande réellement produite, le dispositif électronique de correction comportant une unité centrale comprenant un microprocesseur et une mémoire de type EPROM contenant le programme de traitement de ladite machine, ladite unité centrale étant connectée électriquement audit dispositif de mesure de la longueur angulaire et comportant en mémoire la valeur corrigée de la mesure linéaire de bande à produire, ainsi que des moyens électroniques de la convertir en une mesure angulaire, une connexion électronique envoyant un signal électrique d'avance à un moteur contrôlant l'avance du matériau en bande aussi longtemps que ladite mesure corrigée n'est pas atteinte.

Jusqu'ici, dans l'art antérieur précité, seul existait le dispositif de mesure de la longueur angulaire parcourue par le mécanisme rotatif entraînant la bande matelassée, et non le dispositif de contrôle et de réglage réalisant une correction afin d'obtenir une longueur linéaire réelle en sortie de la machine.

Ces machines sont dotées de mécanismes d'entraînement, de froissage et de connexion de la bande matelassée qui sont concentrés en un seul système rotatif, ce qui n'est pas le cas des machines de la présente invention. Ces dernières comportent en effet deux jeux de roues qui tournent au surplus à dès vitesses différentes, et sont basées sur une technique de froissage et de connexion utilisant des plis transversaux.

L'existence de ces plis, combinés à la grande résilience du matelas produit, impose une correction de la mesure de la longueur angulaire pour aboutir à une mesure de la longueur linéaire réelle du matériau en bande fabriquée.

Ceci est vrai quel que soit le couple de roues auquel est intégré le dispositif de mesure de la longueur angulaire, seul le calcul de la correction changeant si l'on déplace ledit dispositif d'un jeu de roues à l'autre.

Selon la qualité du papier utilisé ainsi que les conditions opératoires, l'ajustement de la longueur linéaire réelle peut cependant varier.

La valeur corrigée de la longueur de bande à produire est donc variable selon les critères précités. C'est pourquoi, la machine de l'invention comporte en outre un dispositif permettant à un opérateur de contrôler et de régler la correction de la longueur angulaire, ledit dispositif étant connecté à l'unité centrale du dispositif électronique de correction.

Plus précisément, ce dispositif, permettant à un opérateur de contrôler et de régler la correction de la longueur angulaire, consiste en un clavier et un afficheur reliés à l'unité centrale de traitement, pour y transmettre la longueur linéaire de bande désirée, ainsi qu'une base de calcul de la correction de la longueur angulaire, entrés au clavier par ledit opérateur.

Cette base de calcul de la correction est en fait la valeur de la distance angulaire correspondant à la production d'une unité de longueur de la bande matelassée. On procède donc à une mesure d'étalonnage donnant la valeur précédente, que l'on stocke en mémoire dans l'unité centrale.

Ainsi, pour chaque nouvelle qualité de papier, et pour des conditions opératoires données (taux d'humidité, température, ...), on peut adapter la machine de telle sorte que la production de bande mesurée ne soit pas la simple projection horizontale de la longueur angulaire des roues d'entraînement.

De préférence, le dispositif de mesure de la longueur angulaire théorique est un dispositif disposé sur un arbre en rotation lorsque la bande de matériau est entraînée, transformant le mouvement angulaire dudit arbre en impulsions électriques.

Selon une possibilité préférentielle, ledit dispositif est un codeur incrémental. Il est alors placé sur un arbre entraîné en rotation lorsque le moteur d'entraînement de la bande est actionné.

Comme on l'a vu auparavant, on peut ajuster la précision de la mesure en modifiant le nombre d'impulsions constituant une unité de mesure (cm, pouce), notamment pour tenir compte des différentes qualités de papier ou des conditions opératoires. On peut en effet avoir accès, via l'écran et le clavier constituant l'interface homme/machine, à l'adresse à laquelle est stocké ce nombre.

Le fonctionnement d'une telle machine peut se faire indifféremment en cm ou en pouces, soit en utilisant un codeur à double piste, soit en utilisant un codeur adapté uniquement pour l'une ou pour l'autre desdites unités de mesure, en procédant simplement à l'installation du codeur qui convient pour le marché dans lequel la machine va fonctionner, ou encore en changeant en mémoire la valeur correspondant à une unité de longueur de production de bande matelassée. Plusieurs valeurs peuvent d'ailleurs être stockées à plusieurs emplacements en mémoire.

Selon une variante, le dispositif transformant le mouvement angulaire de l'arbre moteur en impulsions électriques peut être un détecteur de proximité inductif fonctionnant avec au moins un élément métallique solidaire d'un l'arbre rotatif en mouvement quand la bande matelassée est entraînée.

Dans ce cas, ledit élément rotatif est par exemple de type vis fixée sur un flasque d'un ventilateur solidaire de l'arbre rotatif, entre les pales dudit ventilateur, à une distance radiale de l'arbre le positionnant à chaque rotation en face dudit détecteur de proximité. La plupart des moteurs électriques étant équipés de ventilateurs, il est alors facile d'intégrer un tel système de mesure angulaire.

Pour les deux systèmes précités, l'unité centrale associée comporte un comparateur destiné à comparer d'une part le nombre d'impulsions provenant du dispositif de mesure de la longueur angulaire parcourue, et d'autre part le nombre d'impulsions corrigé, et elle comporte également un moyen de calcul du nombre d'impulsions corrigé, par multiplication de la longueur linéaire désirée, entrée au clavier par l'utilisateur, et de la base de calcul de la correction, consistant en un nombre d'impulsions par unité linéaire de longueur.

En d'autres termes, le nombre d'impulsions correspondant à la longueur a produire est stocké dans une mémoire particulière après calcul à partir de deux valeurs provenant d'un clavier externe accessible à l'utilisateur, donnant d'une part ladite longueur en unités de longueur, et d'autre part le nombre d'impulsions par unité de longueur pour une qualité de matière première choisie, en fonction du système de mesure utilisé (cm ou inches), pour des conditions opératoires données.

Dans cette solution, le dispositif de mesure de la bande matelassée produite, s'adaptant aux contraintes nées du fonctionnement de la machine et de la nature de la matière première utilisée, mesure correctement la longueur de bande fabriquée, du fait de l'existence des valeurs stockées en mémoire et d'un circuit comparateur.

L'invention concerne aussi un procédé de mesure de la longueur de production d'un matériau matelassé en bande comportant plusieurs couches de papier dont les bordures sont repliées longitudinalement vers le centre, la bande ainsi repliée étant entraînée par un couple de roues puis assemblées par un second couple de roues un froissement transversal étant assuré par le fait que les roues d'assemblage tournent plus rapidement que les roues d'entraînement, caractérisé en ce que :
- la valeur de la distance angulaire parcourue par l'une desdites roues lorsque la longueur de la bande matelassée produite équivaut à une unité de longueur est stockée en mémoire dans une unité centrale de calcul, à une adresse accessible à l'opérateur va des moyens de réglage et de contrôle,
- la longueur de produit matelassé voulue est transformée en valeur théorique de déplacement angulaire par l'unité centrale de calcul, à l'aide ce ladite valeur stockée en mémoire.
- la mesure de la valeur du déplacement angulaire réellement parcouru par l'une desdites roues est réalisée en continu à l'aide de moyens de mesure placés au voisinage de ladite roue, et transmise en temps réel à ladite unité centrale, et
- les valeurs théoriques et mesurées de la distance angulaire sont comparées, le déplacement de la bande matelassée cessant lorsque l'égalité est obtenue.

Dans le cas de l'utilisation d'un codeur incrémental ou d'un détecteur inductif, la valeur de la distance angulaire parcourue par l'une desdites roues, lorsque la longueur de la bande matelassée produite équivaut à une unité de longueur, correspond à un certain nombre d'impulsions, mesuré puis stocké ou modifié dans la mémoire de l'unité centrale quand la qualité du papier et/ou les conditions opératoires changent.

Ce procédé particulier de calcul de la longueur est justifié par le fait que la longueur linéaire de bande matelassée produite ne correspond pas du tout aux calculs de longueurs parcourues que l'on peut faire à partir des mesures effectuées sur les organes tournants de la machine.

On va maintenant décrire l'invention plus en détail, en se référant aux figures annexées, pour lesquelles :
- La figure 1 est une vue de dessus de l'appareil selon l'invention, avec les feuilles de papier en place.
- La figure 2 est une coupe verticale par le plan de symétrie longitudinal de l'appareil (II-II sur la figure 1).
- La figure 3 est une coupe verticale transversale par l'axe des roues d'entraînement, suivant III-III de la figure 2.
- La figure 4 est une coupe verticale transversale par l'axe des roues d'assemblage, suivant IV-IV de la figure 2.
- La figure 5 représente une vue simplifiée du dispositif d'interfaçage homme/machine, à savoir l'ensemble afficheur/clavier.
- La figure 6 est un schéma synoptique simplifié du cadre général de l'opération de mesure de la longueur de bande produite.
- La figure 7 est une vue schématique d'une partie du capot d'un moteur électrique, avec ventilateur et détecteur de proximité.

Sur ces dessins, on retrouve les éléments usuels d'une machine de fabrication de matériau de calage / rembourrage à partir d'un empilement de feuilles de papier, à savoir, essentiellement, portés par un bâti 1, au moins une bobine 2 de feuilles de papier superposées, un étage de formage 3, des organes d'entraînement, de froissage et de compression réunis dans un berceau 4 et entraînés par un moteur 5, un systeme de coupe 6 et une goulotte d'extraction par l'avant 7.

Le système de base permettant le repli des bordures longitudinales de la bande multicouche apparaît plus particulièrement en figures 1 et 2, à partir du papier de la bobine 2 et notamment grâce à un système de guidage assurant le repli des bords longitudinaux de façon simple et efficace.

Ce système de guidage comporte principalement une plaque centrale 33 d'allure sensiblement horizontale, autour de laquelle la bande de papier M vient s'enrouler, par repli des bordures longitudinales vers l'axe de défilement, guidées en cela par les roues 31 et les tiges métalliques 32, selon une configuration déjà connue.

Le codeur c, premier exemple illustré, est monté sur l'ensemble mécanique réuni dans le berceau 4, dont les divers éléments et l'agencement sont représentés aux figures 3-4.

Cet ensemble comprend un premier couple de roues superposées (figure 3), à savoir une roue supérieure ou roue d'entraînement 8 tournant sur un axe 9 monté dans les flasques latéraux 10-10' du berceau 4, et une roue inférieure d'appui 11, tournant sur un axe 12 porté par des palonniers 13, 13' montés élastiquement basculant par rapport au berceau 4, comme cela est décrit plus en détail dans le brevet EP-A-0679 504 de la déposante.

Le même ensemble mécanique comprend un second couple de roues superposées (figure 4), à savoir une roue supérieure ou roue de compression 14, tournant sur un axe 15 monté dans les flasques latéraux 10, 10' et entraînée en rotation par le moteur 5, et une roue inférieure d'appui 17, tournant sur un axe 18 porté également par les palonniers 13, 13' montés basculant élastiquement par rapport au berceau 4 via des ressorts 26, 26'.

Dans la réalisation présentée, les deux axes 9 et 15 sont entraînés positivement par le moteur 5, à savoir l'axe 15 directement et l'axe 9 par l'intermédiaire d'un train d'engrenages réducteur schématisé en 16a, 16b, 16c entre les figures 3 et 4. Le codeur incrémental c est monté sur l'axe 15, à l'autre extrémité par rapport au moteur électrique 5.

Brièvement, la constitution et les fonctions de ces deux couples de roues sont les suivantes :

Comme représenté sur la figure 3, la roue d'entraînement 8 est d'allure générale cylindrique, avec une portion centrale 19 en forme de gouttière torique à section sensiblement semi-circulaire, et deux portions d'extrémité 20, 20', présentant chacune une périphérie cylindrique interrompue à intervalles réguliers par des méplats 21, avec la particularité que les méplats 21 de la portion 20 font face à des zones cylindriques 22' de la portion 20', tandis qu'inversement les méplats 21' de la portion 20' font face à des zones cylindriques 22 de la portion 20.

Par ailleurs, la roue d'appui 11 avec laquelle coopère la roue d'entraînement 8 se présente sous une forme d'allure générale cylindrique mais comportant dans sa portion médiane un bourrelet torique 23, dont la section en relief correspond sensiblement à la section en creux de la gouttiere torique de la roue 8.

Le matériau M sortant de la trémie 3, et consistant dans un empilement de feuilles de papier repliées sur elles-mêmes, passe entre les roues 8 et 11, et est entraîné vers l'avant par la roue d'entraînement 8, mais avec les particularités suivantes : comme représenté à la figure 3, ladite bande de matériau M va être pincée avec une force variable, sur la roue d'appui 11, au passage des zones cylindriques 22, 22' des portions 20, 20', mais demeurera libre au passage des méplats 21, 21'. En raison du décalage entre les méplats des deux portions 20, 20', la bande M va donc être entraînée alternativement de chaque côté de son axe central longitudinal, au lieu d'être tirée uniquement axialement avec les efforts générateurs de déchirure qui en résulteraient. Cet avancement par à-coups successifs d'un côté à l'autre permet d'avoir au centre un surplus de papier par rapport à sa configuration plane, ce surplus étant généré par le bourrelet 23 s'enfonçant dans la gouttière 19, ce qui permettra un froissage amélioré.

Si l'on se réfère maintenant à la figure 4, la roue de compression 14 est d'allure générale cylindrique et comporte deux portions d'extrémités crénelées 24, 24' réunies par une portion médiane neutre 25 ; par ailleurs, la roue d'appui 17 est un cylindre lisse sur lequel vont rouler les cannelures 24, 24'. Le matériau en bande M, venant du premier couple de roues 8/11, est serré entre lesdites cannelures 24, 24' et cette surface lisse, avec une force variable. Cette compression est cependant limitée et ne saurait endommager ledit matériau, puisque ce dernier n'est pas déformé entre des dents d'engrenages engrenant entre elles comme dans les systèmes antérieurs. L'action des cannelures 24, 24' sur le matériau est donc d'assurer par cette simple compression, l'assemblage des feuilles dudit matériau et la cohésion de cet assemblage, par écrasement des plis du papier.

Enfin, la fonction froissement est remplie par un phénomène purement mécanique n'affectant pas la solidité du matériau.

A cet effet, comme le suggère symboliquement la représentation schématique des pignons 16a, 16b, 16c formant un train réducteur entre les figures 3 et 4, le moteur 5, entraînant la roue 14, entraîne également la roue 8, dans le même sens, mais à plus grande vitesse. Il en résulte que la bande de matériau M quittant le couple de roues 8-11 va être repris à une vitesse plus faible par le couple de roues 14-17. Par conséquent, le matériau va se tasser entre ces deux couples de roues, en créant en permanence une série de plis transversaux, désignés par P sur la figure 2. La fonction de froissement du matériau M est donc remplie par cette différence de vitesse de rotation des deux couples de roues, le couple d'entraînement 8, 11 tournant plus vite que le couple d'assemblage 14, 17. L'expérience a montré qu'un rapport de vitesses de l'ordre de 1.9 conduisait aux meilleurs résultats. Cela peut s'obtenir par exemple avec ces pignons 16a et 16b de 20 dents et un pignon 16c de 38 dents, étant entendu que le pignon 16b n'a d'autre rôle que d'assurer au pignon 16c, donc à la roue 14 le même sens de rotation que le pignon 16a, c'est-à-dire la roue 8.

Comme on l'a mentionné, le codeur incrémental c est logé en bout de l'arbre 15 (voir figures 1 et 4), à l'opposé de la roue dentée 16c, et donc du moteur 5. Il est fixé dans un alésage pratiqué dans l'extrémité dudit arbre 15, dans lequel s'ajuste un arbre extérieur dudit codeur c, d'une manière connue en soi, en utilisant une vis de fixation de la bague interne du palier situé à cette extrémité, qui s'applique contre l'arbre extérieur du codeur c à la manière d'un pointeau. Cette vis traverse par conséquent radialement toute la partie non alésée de l'arbre 15, et doit être prévue plus allongée que si elle n'était prévue que pour fixer ladite bague interne sur l'arbre 15.

Le codeur c est relié va un câble e à la carte électronique formant l'unité centrale, à laquelle il envoie les impulsions nécessaires au comptage, et dont elle reçoit la tension de fonctionnement.

En partie inférieure de la figure 4, une représentation très schématisée du principe de la mesure de la longueur de bande produite est figurée. Cette représentation a pour objet de montrer qu'il y a une comparaison qui est effectuée entre d'une part la valeur théorique de la longueur, telle qu'entrée par l'utilisateur via le clavier k et transformée en un nombre n d'impulsions par la correction effectuée dans l'unité centrale uc, et d'autre part la valeur mesurée en temps réel en sortie du codeur incrémental c.

Lorsqu'il y a égalité entre les deux valeurs, le moteur d'avance est arrêté automatiquement, ce qui est schématisé par le commutateur s placé pour les besoins de l'explication en sortie du comparateur. Bien entendu, le fonctionnement exact est celui qu'on a déjà mentionné, à savoir une gestion centralisée par un microprocesseur et une EPROM, qui effectuent la comparaison et gèrent le moteur d'avance. Il s'agit donc en réalité d'un fonctionnement programmé, et non pas basé sur des composants discrets, utilisés pour clarifier l'explication, et qui pourraient faire l'objet d'une variante au dispositif de l'invention.

La figure 5 montre un détail d'un exemple de boîtier extérieur permettant à l'opérateur de communiquer avec la machine, et comportant à cet effet un clavier k, un afficheur a, et une LED r dont l'état reflète la mise sous tension de l'ensemble.

Outre les touches numériques, ce clavier comporte des touches littérales (S, E) qui servent à sélectionner les modes de fonctionnement possibles, par le biais de la touche S, et leur validation par la touche E. Les différents modes défilent séquentiellement. et permettent, à l'aide de messages apparaissant sur l'afficheur a, d'introduire au clavier k les informations nécessaires à l'unité centrale pour faire fonctionner la machine.

La précision de la mesure peut au surplus être adaptée aux conditions opératoires ou à la qualité du papier. En effet, selon la résolution du codeur incrémental choisi, on peut étalonner le nombre d'impulsions correspondant à une unité de mesure, que celle-ci soit le cm ou le pouce dans les pays anglo-saxons.

Ainsi, on a mesuré que si la résolution du codeur est de 1024 impulsions par tour, 31 impulsions correspondent à un cm. Ce nombre est accessible à l'utilisateur va le clavier k et l'afficheur a, et il peut le modifier à son gré. Un papier de moins bonne qualité sortira par exemple des deux jeux de roues plus comprimé longitudinalement, et nécessitera un ajustement de ce nombre, réduit à 30 ou à 29.

Le fait de passer de 30 à 31 correspond à une différence de approximativement 1 mm.

Le même ajustement peut bien entendu être réalisé pour rééchelonner une machine fonctionnant en pouces. Ce réglage est instantané va l'interface utilisateur, et nécessite seulement un contrôle sur le produit matelassé réalisé.

L'articulation de cette phase de réglage avec le reste du fonctionnement de l'opération de mesure de la longueur de bande produite apparaît en figure 6, qui est un schéma synoptique simplifié de ladite opération. Cette figure illustre plus particulièrement la méthodologie employée par le programme résidant en EPROM, sans entrer dans les détails relatifs aux adresses de stockage des valeurs, ni communiquer les programmes détaillés, qui sont du ressort de l'homme de l'art. Lorsque la valeur théorique est égale à la valeur mesurée, un signal est envoyé par l'unité centrale uc à l'adresse du moteur d'avance, pour le faire stopper.

La figure 7 montre la fixation d'un détecteur inductif de proximité 40 sur le capot 41 d'un moteur, contrôlant l'avance de la bande matelassée M. Le détecteur 40 est situé sur la périphérie du capot, de manière à être à proximité d'au moins un élément 38 fixé entre les pales 42 du ventilateur 43 placé généralement en bout d'arbre pour un moteur électrique. De préférence, ledit élément 38 pourra être une vis fixée dans un taraudage du flasque 39 du ventilateur 43. Dans cette vue de côté, on voit particulièrement clairement le positionnement relatif élément 38 / détecteur, ainsi que la possibilité de réglage de distance permettant le fonctionnement optimal du détecteur 40.

Ainsi, le capot 41 comporte une ouverture 34 ouvrant l'accès à un écrou interne 35, autorisant en combinaison avec un écrou externe 36 simultanément le serrage du capteur 40 et son réglage de position par rapport aux éléments 38 du ventilateur 43. La distance d doit évidemment pouvoir être ajustée avec une assez grande précision, de manière à permettre un fonctionnement correct du détecteur de proximité 40.

Celui-ci a une sensibilité telle qu'elle lui permet, s'il est correctement positionné, de détecter le passage ces pales 42 du ventilateur 43 lorsqu'elles passent à proximité de son extrémité intérieure ; toutefois, avec les dispositifs de détection choisis, ceci n'est vrai que si lesdites pales 42 comportent du métal détectable par le capteur 40. Les ventilateurs sont généralement en aluminium, mais il s'est avéré que les détecteurs les plus courants fonctionnent mieux si au moins un élément métallique supplémentaire 38 est fixé sur le ventilateur 43.

On fixe par exemple deux vis en fer ou en acier, à l'opposé l'une de l'autre sur le flasque 39, et on positionne le détecteur de manière que deux détections par tour soient opérées. Le détecteur de proximité inductif émet alors deux impulsions par tour, traitées par un circuit électronique localisé sur l'unité centrale uc, qui assure la même fonction que pour le codeur c. Ce circuit électronique est relié au détecteur 40 va un câble 37 apparaissant en figure 7, et relié à un bornier dudit circuit ou de l'unité centrale uc.

Pour la mesure de longueur de bande matelassée produite, le détecteur est placé sur le moteur d'avance référencé 5 en figure 1. Le signal est directement envoyé vers l'unité centrale uc, qui compte les impulsions envoyées par le détecteur 40, et les traite pour mesurer ladite longueur, en fonction de données mémorisées, telles que le nombre d'impulsions correspondant à une unité de longueur pour la qualité de papier utilisée et la longueur à produire. Le schéma synoptique simplifié du fonctionnement est le même qu'en fonctionnement avec le codeur incrémental.

## Revendications

1. Machine pour la fabrication d'un matériau de calage/rembourrage à partir d'une superposition de feuilles de papier en bande (M) entraînées par un couple de roues superposées (8, 11) et assemblées par un second couple de roues (14, 17), un froissement transversal étant assuré entre les deux couples de roues (8, 11), (14, 17), car les roues d'entraînement (8), (11) tournent sensiblement plus vite que les roues d'assemblage (14), (17), opérant ainsi un froissement transversal du matériau (M), caractérisée en ce qu'elle est munie de moyens de mesure de la longueur de la bande de matériau (M) produite comportant :
- un dispositif de mesure (c, 40) de la longueur angulaire parcourue par l'un des couples de roues (8, 11), (14, 17),
- un dispositif électronique (uc) opérant une correction de la longueur angulaire à parcourir pour obtenir la longueur linéaire de bande réellement produite, ledit dispositif électronique de correction comportant une unité centrale (uc) comprenant un microprocesseur et une mémoire de type EPROM contenant le programme de traitement de ladite machine, ladite unité centrale (uc) étant connectée électriquement (e, 37) audit dispositif de mesure de la longueur angulaire (c, 40) et comportant en mémoire la valeur corrigée de la mesure linéaire de bande (M) à produire, ainsi que des moyens électroniques de la convertir en une mesure angulaire, une connexion électronique (S) envoyant un signal électrique d'avance à un moteur (5) contrôlant l'avance du matériau en bande (M) aussi longtemps que ladite mesure corrigée n'est pas atteinte.

2. Machine pour la fabrication d'un matériau de calage/rembourrage selon la revendication 1, caractérisée en ce qu'elle comporte un dispositif (a, k) permettant à un opérateur de contrôler et de régler la correction de la longueur angulaire, ledit dispositif étant connecté à l'unité centrale (uc) du dispositif électronique de correction.

3. Machine pour la fabrication d'un matériau de calage/rembourrage selon la revendication 2, caractérisée en ce que le dispositif permettant à un opérateur de contrôler et de régler la correction de la longueur angulaire consiste en un clavier (k) et un afficheur (a) reliés à l'unité centrale (uc) de traitement, pour y transmettre la longueur linéaire de bande désirée et une base de calcul de la correction de la longueur angulaire, entrés au clavier (k) par ledit opérateur.

4. Machine pour la fabrication d'un matériau de calage/rembourrage selon l'une quelconque des revendications précédentes, caractérisée en ce que le dispositif de mesure (c) de la longueur angulaire théorique est un dispositif disposé sur un arbre (15) en rotation lorsque la bande de matériau (M) est entraînée, transformant le mouvement angulaire dudit arbre (15) en impulsions électriques.

5. Machine pour la fabrication d'un matériau de calage/rembourrage selon la revendication précédente, caractérisée en ce que ledit dispositif est un codeur incrémental (c).

6. Machine pour la fabrication d'un matériau de calage/rembourrage selon l'une des revendications précédentes, caractérisée en ce que le codeur incrémental (c) est à double piste, permettant d'effectuer des mesures en centimètres ou en pouces.

7. Machine pour la fabrication d'un matériau de calage/rembourrage selon l'une des revendications 1 à 3, caractérisée en ce que le dispositif de mesure de la longueur angulaire théorique est un détecteur de proximité (40) inductif fonctionnant avec au moins un élément métallique (38) solidaire d'un arbre en rotation lorsque la bande (M) est entraînée.

8. Machine pour la fabrication d'un matériau de calage/rembourrage selon la revendication 7, caractérisée en ce que ledit élément métallique est de type vis (38) fixée sur un flasque (39) d'un ventilateur (43) solidaire de l'arbre rotatif, entre les pales (42) dudit ventilateur (43), à une distance radiale de l'arbre le positionnant à chaque rotation en face dudit détecteur (40) de proximité.

9. Machine pour la fabrication d'un matériau de calage/rembourrage selon l'une des revendications 4 à 8, caractérisée en ce que l'unité centrale (uc) comporte un comparateur destiné à comparer d'une part le nombre d'impulsions provenant du dispositif de mesure de la longueur angulaire (c, 40) parcourue, et d'autre part le nombre d'impulsions corrigé, ainsi qu'un moyen de calcul du nombre d'impulsions corrigé, par multiplication de la longueur linéaire désirée, entrée au clavier (k) par l'utilisateur, et de la base de calcul de la correction, consistant en un nombre d'impulsions par unité linéaire de longueur.

10. Procédé de mesure de la longueur linéaire de matériau de calage/rembourrage produit par une machine pour la fabrication d'un tel matériau à partir d'une superposition de feuilles de papier en bande (M) entraînées par un couple de roues superposées (8, 11) et assemblées par un second couple de roues (14, 17), un froissement transversal étant assuré entre les deux couples de roues (8, 11), (14, 17) car les roues d'entraînement (8), (11) tournent sensiblement plus vite que les roues d'assemblage (14), (17), gérant ainsi un froissement transversal du matériau (M), caractérisé en ce que:
- la valeur de la distance angulaire parcourue par l'une desdites roues (8), (11), (14), (17) lorsque la longueur de la bande matelassée (M) produite équivaut à une unité de longueur est stockée en mémoire dans une unité centrale de calcul (uc), à une adresse accessible à l'opérateur, va des moyens de réglage et de contrôle (a, k),
- la longueur linéaire de bande matelassée (M) à produire est transformée en valeur théorique de déplacement angulaire par l'unité centrale (uc) de calcul, à l'aide de ladite valeur stockée en mémoire,
- la mesure de la valeur du déplacement angulaire réellement parcouru par l'une desdites roues (8), (11), (14), (17) est réalisée en continu à l'aide de moyens de mesure placés au voisinage de ladite roue (8), (11), (14), (17), et transmise en temps réel à ladite unité centrale (uc), et
- les valeurs théoriques et mesurées de la distance angulaire sont comparées, le déplacement de la bande matelassée (M) étant stoppé lorsque l'égalité est obtenue.

11. Procédé de mesure selon la revendication 10 , caractérisé en ce que les moyens de mesure consistent en un codeur incrémental (c) transformant le mouvement rotatif d'un arbre (15) en rotation lorsque la bande matelassée (M) est entraînée en des impulsions électriques transmises à l'unité centrale (uc).

12. Procédé de mesure selon la revendication 10, caractérisé en ce que les moyens de mesure consistent en un détecteur de proximité inductif transformant le mouvement rotatif d'un élément (38) solidaire d'un arbre en rotation lorsque la bande matelassée est entraînée en des impulsions électriques transmises à l'unité centrale (uc), à chaque passage dudit élément (38) devant ledit détecteur (40).

13. Procédé de mesure selon l'une des revendications 10 à 12, caractérisé en ce que la valeur de la distance angulaire parcourue par l'une desdites roues (8), (11), (14), (17), lorsque la longueur de la bande matelassée produite équivaut à une unité de longueur, correspond à un certain nombre d'impulsions, mesuré puis stocké ou modifié dans l'unité centrale (uc) quand la qualité du papier et/ou les conditions opératoires changent.

## Claims

1. A machine for the manufacture of a wedging/padding material from a superposition of sheets of paper in the form of a paper web (M) driven by a pair of superposed wheels (8, 11) and assembled by a second pair of wheels (14, 17), a transversal crumpling being ensured between the two pairs of wheels (8, 11), (14, 17), because the driving wheels (8), (11) rotate perceptibly faster than the assembling wheels (14), (17), thus performing a transversal crumpling of the material (M), characterised in that it is fitted with means for measuring the length of the web of material (M) produced, comprising:
- a device for measuring (c, 40) the angular length covered by one of the pairs of wheels (8, 11), (14, 17),
- an electronic device (uc) performing a correction of the angular length to be covered in order to obtain the linear length of web really produced, said correcting electronic device including a central unit (uc) comprising a microprocessor and an EPROM type memory containing the processing program for said machine, said central unit (uc) being electrically connected (e, 37) to said angular length measuring device (c, 40) and including in the memory the corrected value of the linear measurement of web (M) to be produced, as well as electronic means to convert it into an angular measurement, an electronic connection (S) sending an electrical feed signal to a motor (5) controlling the feed of the web of material (M) for as long as said corrected measurement has not been reached.

2. A machine for the manufacture of a wedging/padding material according to claim 1, characterised in that it includes a device (a, k) allowing an operator to control and set the correction of the angular length, said device being connected to the central unit (uc) of the correcting electronic device.

3. A machine for the manufacture of a wedging/padding material according to claim 2, characterised in that the device allowing an operator to control and set the correction of the angular length consists of a keyboard (k) and a display unit (a) connected to the central processing unit (uc), so as to communicate to it the linear length of web required and a basis for calculating the correction of the angular length, entered on the keyboard (k) by said operator.

4. A machine for the manufacture of a wedging/padding material according to any of the preceding claims, characterised in that the device for measuring (c) the theoretical angular length is a device positioned on a shaft (15) rotating when the web of material (M) is driven, transforming the angular movement of said shaft (15) into electrical pulses.

5. A machine for the manufacture of a wedging/padding material according to the preceding claim, characterised in that said device is an incremental encoder (c).

6. A machine for the manufacture of a wedging/padding material according to any of the preceding claims, characterised in that the incremental encoder (c) is a double track encoder allowing measurements to be taken in centimetres or in inches.

7. A machine for the manufacture of a wedging/padding material according to any one of claims 1 to 3, characterised in that the device for measuring the theoretical angular length is an inductive proximity sensor (40) operating with at least one metal element (38) integral with a shaft rotating when the web (M) is being driven.

8. A machine for the manufacture of a wedging/padding material according to claim 7, characterised in that said metal element is of the type of a screw (38) secured onto a flange (39) of a fan (43) integral with the rotary shaft, between the blades (42) of said fan (43), at a radial distance from the shaft placing it at each rotation in front of said proximity sensor (40).

9. A machine for the manufacture of a wedging/padding material according to any one of claims 4 to 8, characterised in that the central unit (uc) includes a comparator for comparing firstly the number of pulses from the device for measuring the angular length (c, 40) covered), and secondly the corrected number of pulses, as well as a means for calculating the corrected number of pulses, by multiplying the required linear length, entered on the keyboard (k) by the user, and the basis for calculating the correction, consisting of a number of pulses per linear unit of length.

10. A method for measuring the linear length of wedging/padding material produced by a machine for the manufacture of such material from a superposition of sheets of paper in the form of a web M driven by a pair of superposed wheels 8, 11 and assembled by a second pair of wheels 14, 17, a transversal crumpling being ensured between the two pairs of wheels 8, 11, 14, 17 because the driving wheels 8, 11 rotate perceptibly faster than the assembling wheels 14, 17, thus managing a transversal crumpling of material M, characterised in that:
- the value of the angular distance covered by one of said wheels 8, 11, 14, 17 when the length of the padded web M produced is equal to a unit of length is stored in the memory of a computing central unit uc, at an address accessible to the operator via means of adjustment and control (a, k),
- the linear length of padded web M to be produced is transformed into a theoretical value of angular displacement by the computing central unit uc, using said value stored in the memory,
- the measurement of the value of the angular displacement really covered by one of said wheels 8, 11, 14, 17 is performed continuously using means of measurement positioned near said wheel 8, 11, 14, 17, and communicated in real time to said central unit uc, and
- the theoretical and measured values of the angular distance are compared, the travel of the padded web M being stopped when equality is achieved.

11. A measuring method according to the claim 10, characterised in that the measuring means include an incremental encoder c transforming the rotary movement of a shaft 15 rotating when the padded web M is driven, into electrical pulses transmitted to the central unit uc.

12. A measuring method according to claim 10, characterised in that the measuring means include an inductive proximity sensor transforming the rotary movement of an element 38 integral with a shaft rotating when the padded web is driven, into electrical pulses transmitted to the central unit uc, each time said element 38 passes in front of said sensor 40.

13. A measuring method according to any one of claims 10 to 12 , characterised in that the value of the angular distance covered by one of said wheels 8, 11, 14, 17 when the length of padded web produced is equal to a unit of length, corresponds to a certain number of pulses, measured then stored or modified in the central unit uc when the quality of the paper and/or the operating conditions change.

## Patentansprüche

1. Maschine zur Herstellung eines Verkeilungs-/Auspolsterungsmaterials ausgehend von einer Schichtung von Lagen aus Papierstreifen (M), die von einem Paar übereinanderliegender Räder (8, 11) angetrieben und durch ein zweites Paar Räder (14, 7) zusammengefügt werden, wobei ein transversales Knittern zwischen den beiden Paaren von Rädern (8, 11), (14, 17) sichergestellt ist, weil sich die Antriebsräder (8), (11) wesentlich schneller als die Zusammenfügungsräder (14), (17) drehen und somit ein transversales Knittern des Materials (M) bewirken, dadurch gekennzeichnet, daß sie mit Mitteln zum Messen der Länge des erzeugten Materialstreifens (M) versehen sind, die enthalten:
- eine Vorrichtung (c, 40) zum Messen der von einem der Radpaare (8, 11), (14, 17) durchlaufenen Winkellänge,
- eine elektronische Vorrichtung (uc), die eine Korrektur der zu durchlaufenden Winkellänge bewirkt, um die gerade Länge des wirklich erzeugten Bandes zu erhalten, wobei die elektronische Korrekturvorrichtung eine Zentraleinheit (uc) mit einem Mikroprozessor und einem Speicher des Typs EPROM, der das Verarbeitungsprogramm der Maschine enthält, wobei die Zentraleinheit (uc) mit der Vorrichtung (c, 40) zum Messen der Winkellänge elektrisch verbunden ist (e, 37) und im Speicher den korrigierten Wert der geraden Messung des zu erzeugenden Bandes (M) hält, sowie elektronische Mittel umfaßt, die den Wert in einen Winkelmeßwert umsetzen, wobei eine elektronische Verbindung (S) ein elektrisches Vorschubsignal an einen Motor (5) überträgt, der den Vorschub des Streifenmaterials (M) solange steuert, bis der korrigierte Meßwert erreicht wird.

2. Maschine zur Herstellung eines Verkeilungs-/Auspolsterungsmaterials nach Anspruch 1, dadurch gekennzeichnet, daß sie eine Vorrichtung (a, k) enthält, die einer Bedienungsperson ermöglicht, die Korrektur der Winkellänge zu kontrollieren und zu steuern, wobei die Vorrichtung an die Zentraleinheit (uc) der elektronischen Korrekturvorrichtung angeschlossen ist.

3. Maschine zur Herstellung eines Verkeilungs-/Auspolsterungsmaterials nach Anspruch 2, dadurch gekennzeichnet, daß die Vorrichtung, die einer Bedienungsperson ermöglicht, die Korrektur der Winkellänge zu kontrollieren und zu steuern, aus einer Tastatur (k) und einem Anzeigegerät (a) besteht, die mit der Verarbeitungszentraleinheit (uc) verbunden ist, um an sie die gewünschte gerade Länge des Streifens und eine Rechenbasis für die Korrektur der Winkellänge, die von der Bedienungsperson in die Tastatur (k) eingegeben werden, zu übertragen.

4. Maschine zur Herstellung eines Verkeilungs-/Auspolsterungsmaterials nach irgendeinem der vorangehenden Ansprüche, dadurch gekennzeichnet, daß die Vorrichtung (c) zum Messen der theoretischen Winkellänge eine Vorrichtung ist, die an einer Welle (15) angebracht ist, die sich dreht, wenn der Materialstreifen (M) angetrieben wird, und die Winkelbewegung der Welle (15) in elektrische Impulse transformiert.

5. Maschine zur Herstellung eines Verkeilungs-/Auspolsterungsmaterials nach dem vorangehenden Anspruch, dadurch gekennzeichnet, daß die Vorrichtung ein inkrementaler Codierer (c) ist.

6. Maschine zur Herstellung eines Verkeilungs-/Auspolsterungsmaterials nach einem der vorangehenden Ansprüche, dadurch gekennzeichnet, daß der inkrementale Codierer (C) zwei Wege besitzt und die Ausführung der Messungen in Zentimetern oder in Zoll ermöglicht.

7. Maschine zur Herstellung eines Verkeilungs-/Auspolsterungsmaterials nach einem der Ansprüche 1 bis 3, dadurch gekennzeichnet, daß die Vorrichtung zum Messen der theoretischen Winkellänge ein induktiver Näherungsdetektor (40) ist, der mit wenigstens einem metallischen Element (38) arbeitet, das mit einer Welle fest verbunden ist, die sich dreht, wenn der Streifen (M) angetrieben wird.

8. Maschine zur Herstellung eines Verkeilungs-/Auspolsterungsmaterials nach Anspruch 7, dadurch gekennzeichnet, daß das metallische Element vom Typ Schraube (38) ist, das an einem Flansch (39) eines mit der Drehwelle verbundenen Ventilators (43) zwischen den Lagern (42) des Ventilators (43) in einem radialen Abstand von der Welle befestigt ist, wobei es bei jeder Drehung gegenüber dem Näherungsdetektor (40) positioniert wird.

9. Maschine zur Herstellung eines Verkeilungs-/Auspolsterungsmaterials nach einem der Ansprüche 4 bis 8, dadurch gekennzeichnet, daß die Zentraleinheit (uc) einen Komparator, der dazu vorgesehen ist, einerseits die Anzahl von Impulsen, die von der Vorrichtung zum Messen der durchlaufenen Winkellänge (c, 40) ausgehen, und andererseits die Anzahl von korrigierten Impulsen zu vergleichen, sowie ein Mittel zum Berechnen der korrigierten Impulsanzahl durch Multiplizieren der gewünschten geraden Länge, die in die Tastatur (k) von der Bedienungsperson eingegeben wird, mit der Korrektur-Rechenbasis, die aus einer Impulsanzahl pro gerader Längeneinheit besteht, enthält.

10. Verfahren zum Messen der geraden Länge eines Verkeilungs-/Auspolsterungsmaterials, das von einer Maschine zur Herstellung eines solchen Materials ausgehend von einer Schichtung von Lagen aus Papierstreifen (M) erzeugt wird, die von einem Paar übereinanderliegender Räder (8, 11) angetrieben und von einem zweiten Radpaar (14, 17) zusammengefügt werden, wobei ein transversales Knittern zwischen den beiden Radpaaren (8, 11), (14, 17) sichergestellt ist, weil sich die Antriebsräder (8), (11) wesentlich schneller als die Zusammenfügungsrader (14), (17) drehen und somit ein transversales Knittern des Materials (M) steuern, dadurch gekennzeichnet, daß:
- der Wert der Winkelstrecke, die von einem der Räder (8), (11), (14), (17) durchlaufen wird, wenn die Länge des hergestellten aufgepolsterten Streifens (M) gleich einer Einheitslänge ist, im Speicher in einer Rechenzentraleinheit (uc) bei einer Adresse, auf die die Bedienungsperson zugreifen kann, über Steuerungs- und Kontrollmittel (a, k) gespeichert wird,
- die gerade Länge des herzustellenden aufgepolsterten Streifens (M) von der Rechenzentraleinheit (uc) mit Hilfe des im Speicher gespeicherten Wertes in einen theoretischen Winkelverschiebungswert transformiert wird,
- die Messung des Wertes der Winkelverschiebung, die von einem der Räder (8), (11), (14), (17) wirklich durchlaufen wird, ständig mit Hilfe von Meßmitteln ausgeführt wird, die in der Nähe des Rades (8), (11), (14), (17) angeordnet sind, und in Echtzeit an die Zentraleinheit (uc) übertragen wird, und
- die theoretischen und gemessenen Werte der Winkelstrecke verglichen werden, wobei die Verschiebung des aufgepolsterten Streifens (M) angehalten wird, wenn eine Gleichheit erhalten wird.

11. Meßverfahren nach Anspruch 10, dadurch gekennzeichnet, daß die Meßmittel aus einem inkrementalen Codierer (c) bestehen, der die Drehbewegung einer Welle (15), die sich dreht, wenn der aufgepolsterte Streifen (M) angetrieben wird, in elektrische Impulse transformiert, die an die Zentraleinheit (uc) übertragen werden.

12. Meßverfahren nach Anspruch 10, dadurch gekennzeichnet, daß die Meßmittel aus einem induktiven Näherungsdetektor bestehen, der die Drehbewegung eines Elements (38), das an einer Welle befestigt ist, die sich dreht, wenn der aufgepolsterte Streifen angetrieben wird, bei jeder Vorbeibewegung des Elements (38) vor dem Detektor (40) in elektrische Impulse transformiert, die an die Zentraleinheit (uc) übertragen werden.

13. Meßverfahren nach einem der Ansprüche 10 bis 12, dadurch gekennzeichnet, daß der Wert der Winkelstrecke, die von einem der Räder (8), (11), (14), (17) durchlaufen wird, dann, wenn die Länge des hergestellten aufgepolsterten Streifens gleich einer Einheitslänge ist, einer bestimmten Anzahl von Impulsen entspricht, die gemessen und dann gespeichert oder in der Zentraleinheit (uc) modifiziert wird, wenn sich die Qualität des Papiers und/oder die Betriebsbedingungen ändern.
